# FASCICULE DE BREVET EUROPEEN

(11) **EP 0 172 840 B1**
(45) Date de publication et mention de la délivrance du brevet: **14.09.1988**
(21) Numéro de dépôt: 85900685.0
(22) Date de dépôt: 06.02.1985
(51) Int. Cl.: G07F 7/10

(54) **FACE EXTERNE POUR LES DISTRIBUTEURS DE BILLETS DE BANQUE**
AUSSENSEITE FÜR BANKNOTENAUSGABEGERÄT
EXTERNAL FACE FOR BANK-NOTE DISTRIBUTORS

(30) Priorité: 09.03.1984 FR 8403708
(43) Date de publication de la demande: 05.03.1986
(73) Titulaire: ANBAR, Gassan, F-92700 Colombes (FR)
(72) Inventeur: ANBAR, Gassan, F-92700 Colombes (FR)
(74) Mandataire: Sauvage, Renée
(86) Numéro de dépôt international: FR8500020
(87) Numéro de publication internationale: WO8504274

(56) Documents cités:
- WO-A-83/03317
- DE-A- 3 117 288
- FR-A- 2 241 117
- FR-A- 2 504 708
- US-A- 3 845 277
- US-A- 3 877 559
- US-A- 4 088 082
- IBM Technical Disclosure Bulletin, vol. 23, no. 9, February 1981, New York (US), D.H. Kirkman et al.: "Direct view miniature display", p. 4331

## Description

La présente invention concerne un dispositif placé comme face externe pour les distributeurs de billets de banque, à multiple fonctions.

Plus précisément, elle concerne un dispositif distributeur de billets de banque fonctionnant par introduction d'une carte de crédit et comportant une face externe avec porte mobile donnant accès à un système de commande présentant au moins un clavier pour l'introduction des données par l'utilisateur et un écran fournissant des instructions à l'utilisateur.

Un tel dispositif est connue, par exemple, d'après US-A-3 845 277.

Plusieurs types de face externe existent actuellement sur le marché:
- Toutes servent à masquer l'ouverture derrière laquelle se trouve un coffret contenant l'argent.
- Toutes sont fabriquées en métal très salissant, et demandent beaucoup d'entretien. Selon l'invention, la face externe est constituée d'une pièce en verre blindé au dos de laquelle est vissée et/ou collée une pièce en métal.

En outre cette pièce en métal peut être munie de fenêtres dans lesquelles apparaissent le signal de type de carte, un écran portant des informations pour l'utilisateur et un écran pour la diffusion des messages.

En regardant le signal de type de carte de crédit de l'extérieur, l'utilisateur peut savoir si le distributeur accepte sa carte; s'il la refuse, le signal de type de carte de crédit lui indique l'adresse du distributeur le plus proche du lieu où il se trouve.

D'une manière connue en soi par exemple d'après DE-A-3 117 288, l'écran fournissant les instructions est situé dans l'ombre et en arrière des éléments accessibles à l'utilisateur tandis qu'un miroir, situé au voisinage du clavier, reflète vers l'utilisateur les instructions délivrées par l'écran.

L'utilisateur, par ce moyen de lecture, ne peut plus confondre les instructions qui lui sont données, car elles sont reflétées depuis un écran placé dans l'ombre derrière le dispositiv, vers un miroir; dans tous les cas, l'utilisateur verra très bien les instructions et il ne sera plus gêné par la lumière du jour.

A l'aide de ce dispositif on peut indiquer directement depuis le centre de traitement, à tout moment, l'adresse des distributeurs en service; cette formule sera très appréciée par les clients de la banque, surtout la nuit et les jours de fête.

La figure 1 présente la pièce (1 ) en verre blindé au dos de laquelle est vissée et/ou collée la pièce (2) en métal, munie de fenêtres pour visser et présenter des éléments de l'intérieur, d'une part, et cacher les vis et les câblages de ces éléments, d'autre part.

La figure 2 présente l'ensemble du dispositif, et les éléments présentés derrière la pièce (1 ) en verre blindé, tel que le signal de type de carte de crédit (3), l'écran (4) et l'écran (5) ainsi que l'ouverture pour le lecteur de carte (7) et la porte (6).

La figure 3 présente les écrans (4 et 5), le signal de type de carte de crédit (3), le lecteur de carte (7) et le support des éléments d'utilisation (15) tel que la sortie de reçu (9), la sortie de billets (16), les claviers (10) et le miroir (8).

La figure 4 montre la porte (6) entraînée du haut vers le bas, (position fermée) et du bas vers le haut, (position ouverte) par deux chaînes (12); elles mêmes sont entraînées par un moteur électrique (13). Les contacts (11) permettent de connaître la position de la porte (6). La figure 4 montre encore le support (15), les claviers (10), la sortie de billets (16), la sortie de reçu (9), le miroir (8) et le support de l'ensemble (17) réglable de l'intérieur, à l'aide des vis (14) pour qu'en aucun cas le démontage des pièces (1 et 2) ne soit obligatoire.

La figure 5 présente le signal de type de carte de crédit (3) qui pivote à l'aide d'un moteur (18) présentant sur la face (3a) le type de carte de crédit en service sur le distributeur, et sur la face (3b) le type de carte de crédit hors service et l'adresse du distributeur le plus proche, de celui qui est essayé; les contacts (18a et 18b) servent à contrôler la face présentée vers l'extérieur.

Le dispositif présente une face externe blindée pour les distributeurs de billets de banque, dans lequel se trouve un coffret contenant de l'argent. Il est composé d'une pièce (1 ) en verre blindé au dos de laquelle est vissée et/ou collée la pièce (2) en métal, munie de fenêtres pour visser et présenter des éléments de l'intérieur d'une part, et cacher le câblage de ces éléments, d'autre part.

Le signal de type de carte de crédit (3) pivote à l'aide d'un moteur (18). Si le distributeur est en service et accepte la Carte Bleue par exemple, en commande au moteur (18) d'exposer la face (3a) qui présente à l'utilisateur la photo d'une Carte Bleue; si le distributeur est hors service ou n'accepte pas la Carte Bleue, on commande au moteur (18) d'exposer la face (3b) qui présente à l'utilisateur la photo d'une Carte Bleue barrée, et l'adresse du distributeur le plus proche qui accepte ce type de carte; les contacts (18a et 1 8b) ont pour but que le calculateur du distributeur sache quelle face est présentée vers l'extérieur; si le contact (18) est fermé et le contact (18b) est ouvert, on présente la face (3a), et inversement.

L'écran (4) sert à indiquer à l'utilisateur directement depuis le centre de traitement, le ou les distributeurs les plus proches qui sont réellement en service, surtout la nuit et les jours de fête, d'une part, et à diffuser des informations en direct de la Bourse pendant les heures d'ouvertures des banques d'autre part.

L'écran (5) a pour but de donner des informations utiles pour les banques et pour leurs clients comme les valeurs boursières, les taux de changes des monnaies étrangères, les investissements conseillés, les taux d'intérêt et de crédit etc....

Lorsqu'un client veut utilser ce distributeur, il regarde si le type de sa carte de crédit est affiché sur le signal de type de carte de crédit (3) puis il pourra introduire sa carte dans le lecteur (7); après avoir analysé la piste magnétique, on commande au moteur (13) d'ouvrir la porte (6) à l'aide des deux chaînes (12); la course de la porte (6) est contrôlée par les contacts (11 ); quand la porte (6) s'ouvre, l'utilisateur se trouve devant un miroir (8) qui reflète les instructions d'un écran, placé dans l'ombre derrière le dispositif. Ces instructions sont marquées de droite à gauche sur l'écran, pour que l'utilisateur les trouve correctement transcrites de gauche à droite sur le miroir (8); le miroir (8) est utilisé afin d'obtenir un bon affichage lisible quelle que soit la luminosité ambiante.

Lorsque le client a composé son code confidentiel et la somme à valider sur les claviers (10), le distributeur lui donne la somme indiquée par la sortie (16), ainsi qu'un ticket de reçu par la sortie (9).

L'ensemble du support (15) et la porte (6) sont réglables de l'intérieur à l'aide des vis (14) sur le support général (17) et cela pour faciliter le dépannage de l'ensemble et ne pas avoir besoin de démonter l'ensemble de la face externe (dispositif) comme c'est le cas chez la plupart des constructeurs.

Le dispositif selon l'invention est en particulier destiné à être utilisé comme face externe pour les distributeurs de billets de banque.

Si l'on compare les distributeurs antérieurement connus à l'invention, on relève que:
- Aucun de ces distributeurs ne donne des instructions, telles que «frappez votre code confidentiel», bien visibles et lisibles pour l'utilisateur en plein jour, d'où il résulte que beaucoup d'utilisateurs voient leur carte non restituée par la machine.
- Aucun de ces distributeurs n'indique à l'utilisateur l'adresse du distributeur le plus proche si le distributeur-essayé est en panne.
- Ces distributeurs sont exposés 24/24 heures, mais ne sont utilisés qu'environ 15% de leur temps pour les retraits, alors en utilisant un tel dispositif (sujet de l'invention) le distributeur peut être utilisé 24/24 heures pour aider et faciliter l'utilisation, d'une part, et distribuer des informations nécessaires et utiles aux utilisateurs, d'autre part, on constate, au contraire, que le dispositif selon l'invention
- indique très clairement la présence d'un distributeur de billets de banque.
- indique à l'utilisateur les types de carte de crédit acceptées,
- indique à l'utilisateur l'adresse du distributeur le plus proche si ce dernier est en panne et ne peut donner satisfaction
- peut transmettre des informations bancaires, où boursières, les valeurs des monnaies étrangères, les taux d'intérêt etc....
- donne des instructions bien lisibles pour l'utilisateur et
- peut être utilisé comme panneau publicitaire pur indiquer divers domaines tels que valeurs boursières, actions en bourse, taux de change etc...

## Revendications

1. Dispositif distributeur de billets de banque fonctionnent par introduction d'une carte de crédit comportant une fàce externe (1 ) avec porte mobile (6) donnant acces à un système de commande présentant au moins un clavier (10) pour l'introduction des données par l'utilisateur et un écran fournissant des instructions à l'utilisateur, caractérisé en ce que la face externe est constituée d'une pièce (1 ) en verre blindé au dos de laquelle est vissée et/ou collée une pièce en métal.

2. Dispositif selon la revendication 1, caractérisé en ce que la pièce en métal est munie de fenêtres dans lesquelles apparaissent le signal de type de carte (3), un écran (4) portant des informations pour l'utilisateur et un écran (5) pour la diffusion des messages.

3. Dispositif selon la revendication 2, caractérisé en ce que la face externe (1 ) en verre blindé comporte deux fenêtres, la première (7) pour l'introduction de la carte de crédit dans le lecteur de cartes et la deuxième (6) pour la porte mobile donnant accès aux éléments.

4. Dispositif selon les revendications 1 et 2 caractérisé en ce que le signal de type de carte de crédit (3) pivote à l'aide d'un moteur (18) et peut prendre deux positions contrôlées par des contacts (18a) et (18b) et en ce que le signal de type de carte de crédit (3) indique sur une face (3a) le type de carte de crédit en service et sur l'autre face (3b) l'adresse du distributeur le plus proche acceptant un type de carte pour lequel le dispositif n'est pas en service.

5. Dispositif selon la revendication 1, caractérisé en ce que la porte mobile (6) est entrainée du haut vers le bas et du bas vers le haut par deux chaines (12) commandées par un moteur (13).

6. Dispositif selon l'une quelconque des revendications 1 à 5, caractérisé en ce que l'écran fournissant les instructions est situé dans l'ombre et en arrière des éléments accessibles à l'utilisateur tandis qu'un miroir (8) situé au voisinage du clavier (10) reflète vers l'utilisateur les instructions délivrées par l'écran.

## Patentansprüche

1. Verteiler-Vorrichtung von Banknoten, welche durch Einführen einer Kreditkarte funktioniert, bestehend aus einer Aussenfläche (1 ) mit einer beweglichen Tür (6) mit Zugang zu einem Steuerungs-System, einschliesslich mindestens einer Tastatur (10) zur Einführung der Angaben vom Benutzer und eines Bildschirms, welcher dem Benutzer Anweisungen liefert, dadurch gekennzeichnet, dass die Aussenfläche aus einem Stück Panzerglas (1) besteht, auf dessen Rückseite ein Metallstück geschraubt und/oder geklebt ist.

2. Vorrichtung gemäss Anspruch 1, dadurch gekennzeichnet, dass das Metallstück mit Fenstern versehen ist, in welchen das Signal der Karten-Type (3) erscheint, ein Bildschirm (4) mit Informationen für den Benutzer und ein Bildschirm (5) für die Verteilung der Mitteilung.

3. Vorrichtung gemäss Anspruch 2, dadurch gekennzeichnet, dass die Aussenfläche (1) aus Panzerglas mit zwei Fenstern ausgestattet ist, das erste (7) zur Einführung der Kreditkarte in den Kartenleser und das zweite (6) für die bewegliche Tür zum Zugang zu den Elementen.

4. Vorrichtung gemäss der Ansprüche 1 und 2, dadurch gekennzeichnet, dass das Signal der Kredit-Kartentype (3) mit Hilfe eines Motors (18) schwenkt und zwei Positionen einnehmen kann, die durch die Kontakte (18a und 18b) gesteuert werden, und worin das Signal der Kredit-Kartentype (3) auf ihrer Fläche (3a) die im Dienst befindliche Kredit-Kartentype anzeigt und auf ihrer Fläche (3b) die Anschrift des nächsten Verteilers, welcher eine Kartentype annimmt, für welche die Vorrichtung nicht im Dienst befindlich ist.

5. Vorrichtung gemäss Anspruch 1, dadurch gekennzeichnet, dass die bewegliche Tür (6) von oben nach unten und von unten nach oben von zwei durch einen Motor (13) gesteuerte Ketten (12) gezogen wird.

6. Vorrichtung gemäss irgendeinem der Ansprüche 1 bis 5, dadurch gekennzeichnet, dass der Bildschirm, welcher die Anweisungen liefert, im Schatten gelegen ist und hinter den für den Benutzer zugänglichen Elementen, während ein Spiegel (8) in der Nähe der Tastatur (10) angebracht wird dem Benutzer die vom Bildschirm gelieferten Angaben reflektiert.

## Claims

1. Device for delivering banknotes functionning by the introduction of a credit card, said device comprising an outer face (1) with a mobile door (6) giving access to a control system including at least a keyboard (10) for permitting the user to enter data and a screen supplying the user with instructions, characterized in that the outer face is made of a part (1) in shatterproof glass on the backside of which a metal part is screwed and/or glued.

2. Device according to claim 1, characterized in that the metal part is provided with windows in which appear the signal (3) of the card type, a screen (4) displaying the information for the user and a screen (5) delivering messages.

3. Device according to claim 2, characterized in that the outer face (1) in shatterproof glass carries two windwos, one (7) for the introduction of the credit card in the card lector and the other (6) for the mobile door giving access to the elements.

4. Device according to claims 1 and 2, characterized in that the signal (3) of the credit card type pivots with the aid of a motor (18) and can take two positions monitored by contacts (18a) and (18b) and in that the signal (3) of the credit card type shows, on its face (3a), the credit card type in service and, on its face (3b), the address of the closest device accepting a card type for which the device is not in service.

5. Device according to claim 1, characterized in that the mobile door (6) is driven from high to low and from low to hight by two chains (12) controlled by a motor (13).

6. Device according to anyone of claims 1 to 5, characterized in that the screen supplying the instructions is shaded and located behind the elements to which the user has access whereas a mirror (8) located in the keyboard neighborhood (10) reflects the instructions supplied by the screen towards the user.
